# EUROPÄISCHE PATENTSCHRIFT

(11) **EP 4 470 444 B1**
(45) Veröffentlichungstag und Bekanntmachung des Hinweises auf die Patenterteilung: **06.05.2026**
(21) Anmeldenummer: 24167575.0
(22) Anmeldetag: 28.03.2024
(51) Int. Cl.: A47L 15/00, A47L 15/42

(54) **SPÜLMASCHINE FÜR EINEN COFFEE-SHOP UND/ODER EIN SCHNELLRESTAURANT**
DISHWASHER FOR A COFFE SHOP AND/OR A QUICK-RESTAURANT
LAVE-VAISSELLE POUR UNE CUVE DE LAVE-VAISSELLE ET/OU UN RESTAURANT RAPIDE

(30) Priorität: 30.05.2023 DE 102023114144
(43) Veröffentlichungstag der Anmeldung: 04.12.2024
(73) Patentinhaber: Illinois Tool Works Inc., Glenview, IL 60025 (US)
(72) Erfinder: DISCH, Harald, Glenview, IL 60025 (US); SCHREMPP, Martin, Glenview, IL 60025 (US)
(74) Vertreter: Meissner Bolte Partnerschaft mbB

(56) Entgegenhaltungen:
- DE-A1- 102019 119 462
- DE-A1- 102022 112 613
- US-A1- 2021 259 509

## Beschreibung

Die Erfindung betrifft allgemein das Fachgebiet des gewerblichen Spülens.

Im Einzelnen betrifft die Erfindung eine spezielle Spülmaschine, die insbesondere für den Einsatz in einem Coffee-Shop und/oder in einem Schnellrestaurant zum Reinigen von Spülgut optimiert ist. Des Weiteren betrifft die Erfindung eine speziell für den Einsatz in einem Coffee-Shop und/oder in einem Schnellrestaurant konzipierte Transportvorrichtung für eine solche Spülmaschine.

Die erfindungsgemäße Spülmaschine ist insbesondere als Transportspülmaschine ausgeführt und weist eine Transportvorrichtung auf, um das Spülgut von einem der Spülmaschine zugeordneten Eingabe- oder Einstellbereich zu einem Behandlungsbereich der Spülmaschine und von dort zu einem Ausgabe- oder Entnahmebereich der Spülmaschine zu transportieren. Der der Spülmaschine zugeordnete Eingabe- oder Einstellbereich stellt dabei den schmutzseitigen Bereich dar, während der Ausgabe- oder Entnahmebereich der Spülmaschine den reinseitigen Bereich der Maschine darstellt.

Transportspülmaschinen dieser Art finden im gewerblichen Bereich Anwendung. Im Gegensatz zu Haushaltsspülmaschinen, bei welchen das zu reinigende Spülgut während der Reinigung ortsfest in der Spülmaschine verbleibt, findet hingegen bei Transportspülmaschinen ein Transport des Spülguts durch verschiedene Behandlungszonen der Maschine statt.

Dadurch, dass bei Transportspülmaschinen ein Transport des Spülguts durch verschiedene Behandlungszonen (insbesondere Waschzonen und Klarspülzonen) der Maschine stattfindet, ist - im Unterschied zu den Batch-Prozessen von stationären Programmautomaten, wie etwa Haushaltsspülmaschinen oder Untertischmaschinen - ein kontinuierlicher Betrieb möglich. Der Nachteil von Transportspülmaschinen ist jedoch in dem relativ großen Platzbedarf im Aufstellraum zu sehen.

Allerdings besteht zunehmender Bedarf darin, die Vorteile einer Transportspülmaschine bei Anwendungen zu nutzen, bei denen nur eine geringe Aufstellfläche zur Verfügung steht.

So stehen heutzutage in Hotels, Betriebskantinen, öffentlichen Gebäuden, Krankenhäusern, Schulen und Raststätten fast immer Heißgetränkeautomaten, insbesondere Kaffeeautomaten unterschiedlicher Modelle und Größen zur Selbstbedienung bereit. In der Regel sind diese Heißgetränkeautomaten ausgebildet, um Trinkbehälter (Trinkbecher) mit einem ausgewählten Heißgetränk zu befüllen, wobei allerdings bei Automatenaufstellungen in Betrieben oder öffentlichen Gebäuden auch Kunststoffbecher zum Einsatz kommen.

Gleiches gilt für Coffee-Shops oder Schnellrestaurants, bei denen es üblich ist, eine von dem Kunden ausgewählte Kaffeespezialität dem Kunden in einem so genannten "Coffee-To-Go"-Becher zu übergeben. Aufgrund der enormen Mengen an Plastikmüll, die tagtäglich durch Einweggeschirr anfällt, besteht ein Bestreben danach, die Menge des insbesondere bei Coffee-Shops oder Schnellrestaurants anfallenden Einweggeschirrs zu reduzieren.

Ein Ansatz, die Ökobilanz bei insbesondere Coffee-Shops oder Schnellrestaurants zu verbessern, besteht darin, Einweggeschirr, wie beispielsweise "Coffee-To-Go"-Einwegbecher zu verwenden, welche recycelbar sein. In diesem Zusammenhang ist beispielsweise Einweggeschirr aus Celluloseacetat oder aus so genanntem oxo-abbaubarem Kunststoff bekannt.

Das Problem bei derartigem Einweggeschirr ist jedoch darin zu sehen, dass sich der oxo-abbaubare Kunststoff nur unter bestimmten definierten Bedingungen zersetzen kann, wobei diese bestimmten Bedingungen in der Regel beim Recyceln nicht gegeben sind. Als Folge hiervon zerfällt das Material des Einweggeschirrs in Mikroplastik und kann die Umwelt und Gesundheit weiterhin belasten.

Darüber hinaus ist die Herstellung von Einweggeschirr aus oxo-abbaubarem Kunststoff relativ aufwendig und belastet von daher auch so die Ökobilanz.

Die Druckschrift DE 10 2019 119 462 A1 betrifft eine Transportspülmaschine zum Reinigen von Spülgut, insbesondere in Gestalt von Trinkgefäßen, wie Kaffeetassen, wobei die Transportspülmaschine eine Waschzone und eine hiervon räumlich getrennt ausgeführte Klarspülzone sowie ein Gehäuse aufweist, in welchem die Waschzone und die Klarspülzone aufgenommen sind. Die Transportspülmaschine weist ferner einen schmutzseitigen Eingabebereich zum manuellen Eingeben von in den Behandlungszonen der Spülmaschine zu reinigendem Spülgut und einen reinseitigen Ausgabebereich zum Ausgeben und manuellen Entnehmen von in den Behandlungszonen der Transportspülmaschine gereinigtem Spülgut auf. Ferner weist die Transportspülmaschine eine Transportvorrichtung auf, um Spülgut von dem Eingabebereich durch die Behandlungszonen zu dem Ausgabebereich zu transportieren. Dabei ist insbesondere vorgesehen, dass der Eingabebereich und der Ausgabebereich in ein und derselben Seite des Gehäuses der Transportspülmaschine oder in einander unmittelbar angrenzenden Seiten des Gehäuses der Transportspülmaschine ausgebildet sind.

Die Druckschrift US 2021/0259509 A1 betrifft eine Gläser-Spülmaschine, bei welcher die zu reinigenden Trinkgläser mit Hilfe einer revolverartig aufgebauten Transportvorrichtung durch die Behandlungszonen der Transportspülmaschine transportiert werden.

Die Druckschrift DE 10 2022 112 613 A1 betrifft eine Spülmaschine, insbesondere für einen Coffeeshop und/oder ein Schnellrestaurant, zum Reinigen von Spülgut, wobei der Spülmaschine ein insbesondere als Rücknahme-Einrichtung und insbesondere als Rücknahme-Automat für Mehrweg-Spülgutteile ausgebildeter Eingabe- oder Einstellbereich zugeordnet ist. Die Spülmaschine weist eine Transportvorrichtung auf zum Transportieren des Spülguts von dem Eingabe- oder Einstellbereich zu einem Behandlungsbereich der Spülmaschine und von dort zu einem Ausgabe- oder Entnahmebereich der Spülmaschine.

Auf Grundlage dieser Problemstellung liegt somit die Aufgabe zu Grunde, eine Lösung insbesondere für Coffee-Shops oder Schnellrestaurants anzugeben, mit welcher deren Ökobilanz deutlich verbessert werden kann.

Es besteht somit insbesondere ein Bedarf nach einer Spülmaschine insbesondere für einen Coffee-Shop und/oder ein Schnellrestaurant zum Reinigen von Spülgut, und zwar insbesondere und vorzugsweise ausschließlich von von dem Coffee-Shop und/oder von dem Schnellrestaurant ausgegebenen Spülgutteilen, wie beispielsweise Trinkbechern, wobei der Spülmaschine ein insbesondere als Rücknahme-Einrichtung und insbesondere als Rücknahme-Automat für Mehrweg-Spülgutteile ausgebildeter Eingabereich zugeordnet ist. Dabei ist Sorge zu tragen, dass die Spülmaschine möglichst einfach auch von ungeschultem Personal mit Spülgutteilen bestückt werden kann. Insbesondere soll der Eingabebereich selbsterklärend ausgeführt sein, so dass intuitiv die zu reinigenden Spülgutteile in der richtigen Orientierung eingegeben werden.

Die der Erfindung zu Grunde liegende Aufgabe wird insbesondere durch den Gegenstand des unabhängigen Patentanspruchs 1 gelöst, der eine Spülmaschine insbesondere für einen Coffee-Shop und/oder ein Schnellrestaurant betrifft.

Die erfindungsgemäße Spülmaschine ist insbesondere ausgebildet, Spülgut und insbesondere Spülgut, welches ausschließlich von dem Coffee-Shop und/oder dem Schnellrestaurant ausgegeben wird, zu reinigen. Die Spülmaschine wird vorzugsweise in dem Coffee-Shop bzw. in dem Schnellrestaurant aufgestellt, so dass die Kunden des Coffee-Shops oder des Schnellrestaurants beispielsweise ihre Trinkbehälter reinigen können.

Insbesondere weist die Spülmaschine einen Eingabebereich auf. Der Eingabebereich ist insbesondere als Rücknahme-Einrichtung und vorzugsweise als Rücknahme-Automat für Mehrweg-Spülgutteile ausgebildet.

Die Spülmaschine weist vorzugsweise ferner eine Transportvorrichtung auf, um Spülgutteile von dem Eingabebereich der Spülmaschine zu einem Behandlungsbereich der Spülmaschine und von dort zu einem Ausgabe- oder Entnahmebereiche der Spülmaschine zu transportieren. Der Behandlungsbereich der Spülmaschine weist insbesondere ein Wasch- und Klarspülsystem zum Waschen und Klarspülen des Spülgutteils und optional ein - in Transportrichtung des Spülguts gesehen - nachgeschaltetes Trocknungssystem zum Trocknen des klargespülten Spülgutteils auf.

Der der Spülmaschine zugeordnete und insbesondere als Rücknahme-Einrichtung und vorzugsweise insbesondere als Rücknahme-Automat für Mehrweg-Spülgutteile ausgebildete Eingabebereich muss nicht selber Teil der Spülmaschine sein. Es kann sich hierbei insbesondere um eine entfernt von der eigentlichen Spülmaschine angeordnete Rückgabestation handeln, die über die Transportvorrichtung letztendlich mit den Behandlungszonen der Spülmaschine verbunden ist, um das bei dem Eingabebereich von einem Kunden abgegebene Spülgut insbesondere dem Behandlungsbereich der Spülmaschine zuzuführen.

So kann beispielsweise vorgesehen sein, dass der der Spülmaschine zugeordnete und insbesondere als Rücknahme-Einrichtung und vorzugsweise als Rücknahme-Automat für Mehrweg-Spülgutteile ausgebildete Eingabebereich getrennt von dem Behandlungsbereich der Spülmaschine und insbesondere von einem zum Behandlungsbereich der Spülmaschine führenden Einlauftunnel der Spülmaschine angeordnet ist.

Vorzugsweise weist der der Spülmaschine zugeordnete und insbesondere als Rücknahme-Einrichtung und vorzugsweise als Rücknahme-Automat für Mehrweg-Spülgutteile ausgebildete Eingabebereich eine Rückvergütungseinrichtung auf.

Alternativ oder zusätzlich hierzu ist es denkbar, dass der der Spülmaschine zugeordnete und insbesondere als Rücknahme-Einrichtung und vorzugsweise insbesondere als Rücknahme-Automat für Mehrweg-Spülgutteile ausgebildete Eingabebereich eine Benutzerschnittstelle und eine mit einer Datenverarbeitungseinrichtung über einen Datenspeicher zusammenwirkende Identifizierungsvorrichtung für Spülgutteile aufweist, wobei die Identifizierungsvorrichtung insbesondere ein optisch Erkennungssystem aufweist und/oder wobei die Identifizierungsvorrichtung für eine Barcode-Erkennung, eine RFID-Erkennung, eine dreidimensionale Oberflächenanalyse, ein 3D-Matching, eine Logo-Erkennung, eine OCR-Erkennung und/oder eine Farberkennung ausgeführt ist.

Erfindungsgemäß ist insbesondere vorgesehen, dass der Eingabebereich der Spülmaschine mindestens eine Aufnahmeöffnung aufweist, welche derart ausgebildet ist, dass ein zu reinigendes Spülgutteil manuell in einen Beladebereich der Spülmaschine einstellbar ist. Der Aufnahmeöffnung ist ein relativ zu einem Maschinenrahmen der Spülmaschine bewegliches Verschlusselement (Tür) zugeordnet, welches zwischen einer Offenstellung, in welcher ein Einstellen des zu reinigenden Spülgutteils in den Beladebereich möglich ist, und einer Schließstellung bewegbar ist, in welcher die Aufnahmeöffnung verschlossen und ein Einstellen des zu reinigenden Spülgutteils in den Beladebereich verhindert wird.

Um sicherzustellen, dass nur bestimmte Spülgutteile von dem insbesondere als Rücknahme-Automat ausgebildeten Eingabebereich der Spülmaschine aufgenommen werden können, ist bei der erfindungsgemäßen Spülmaschine vorgesehen, dass diese ein mit dem Verschlusselement zusammenwirkendes Einstell-Kontrollsystem aufweist, welches derart ausgebildet ist, dass das Verschlusselement nur dann in seine Offenstellung bewegt wird, wenn mit Hilfe des Einstell-Kontrollsystems erkannt und/oder verifiziert wird, dass seitens des Betreibers der Spülmaschine eine Reinigung des zu reinigenden Spülgutteils autorisiert ist.

Für das Einstell-Kontrollsystem kommen verschiedene Ausführungsformen in Frage. Beispielsweise ist es denkbar, dass das Einstell-Kontrollsystem eine Scanner-Einrichtung aufweist, welche im oder beim Eingabebereich der Spülmaschine derart vorgesehen ist, dass mit Hilfe der Scanner-Einrichtung eine Art eines in den Beladebereich der Spülmaschine einzustellenden Spülgutteils erfassbar ist. Bei der Scanner-Einrichtung kann es sich insbesondere um eine Code-Leseeinrichtung, insbesondere Barcode-Leseeinrichtung handeln.

Allerdings kommen aber auch andere Einrichtungen in Frage, die ausgebildet sind, optisch das aufzugebende Spülgutteil zu identifizieren bzw. dessen Art zu bestimmen. Neben einer Barcode-Erkennung ist beispielsweise auch eine dreidimensionale Oberflächenanalyse, ein 3D-Matching, eine Logo-Erkennung, eine OCR-Erkennung und/oder eine Farberkennung möglich.

Das Einstell-Kontrollsystem ist insbesondere ausgebildet, anhand der mit der Scanner-Einrichtung erfassten Art des Spülgutteils zu verifizieren, dass seitens des Betreibers der Spülmaschine eine Reinigung des Spülgutteils autorisiert ist. Insbesondere ist das Einstell-Kontrollsystem ferner ausgebildet, bei Verifikation, dass seitens des Betreibers der Spülmaschine eine Reinigung des Spülgutteils autorisiert ist, zu veranlassen, dass das Verschlusselement der Spülmaschine in seine Offenstellung überführt wird, damit das Spülgutteil in den Beladebereich der Spülmaschine einstellbar ist.

An Stelle einer Scanner-Einrichtung ist es aber auch denkbar, dass das Einstell-Kontrollsystem eine Lesegerät-Einrichtung aufweist, welche ausgebildet ist, insbesondere mit Hilfe elektromagnetischer Wellen eine Art eines in den Beladebereich der Spülmaschine einzustellenden Spülgutteils zu erfassen. Bei einer solchen Lesegerät-Einrichtung handelt es sich beispielsweise um eine Einrichtung zur RFID-Erkennung.

Auch hier ist es von Vorteil, dass das Einstell-Kontrollsystem ausgebildet ist, anhand der mit der Lesegerät-Einrichtung erfassten Art des Spülgutteils zu verifizieren, dass seitens des Betreibers der Spülmaschine eine Reinigung des Spülgutteils autorisiert ist. Das Einstell-Kontrollsystem ist ferner ausgebildet, bei Verifikation, dass seitens des Betreibers der Spülmaschine eine Reinigung des Spülgutteils autorisiert ist, zu veranlassen, dass das Verschlusselement der Spülmaschine in seine Offenstellung überführt wird, damit das Spülgutteil in den Beladebereich einstellbar ist.

Vorzugsweise ist dem Einstell-Kontrollsystem ein Datenspeicher und eine Datenverarbeitungseinrichtung zugeordnet, wobei die Datenverarbeitungseinrichtung ausgebildet ist, zu identifizieren, ob es sich bei dem Spülgutteil um ein von dem Coffee-Shop-Betreiber oder dem Schnellrestaurant-Betreiber ausgegebenes oder akzeptiertes Spülgutteil handelt.

Wird das Spülgutteil als ein in dem Datenspeicher hinterlegtes und von dem Aufsteller der Spülmaschine, wie beispielsweise dem Coffee-Shop-Betreiber oder dem Schnellrestaurant-Betreiber, akzeptiertes Spülgutteil erkannt, so kann - zusätzlich dazu, dass das Verschlusselement der Spülmaschine in seine Offenstellung überführt wird - an einer Anzeige einer Benutzerschnittstelle der Spülmaschine ein für dieses Spülgutteil zu vergütender Betrag angezeigt werden. Dieser kann beispielsweise in Form einer Geldausgabe ausgezahlt werden. Es ist jedoch auch möglich, dass der Person ein Guthaben zuerkannt wird, wobei der Kaufpreis eines neuen Getränks oder eines neuen Lebensmittels um den zu vergütenden Betrag für das zurückgegebene Spülgutteil reduziert wird. Die Person kann dann entscheiden, ob sie sich den entsprechenden Betrag auszahlen lässt oder ein neues Lebensmittel/eine neue Ware zu einem reduzierten Preis kaufen möchte.

Denkbar ist auch eine Auswahlmöglichkeit, wonach die Person den zu vergütenden Betrag ablehnt und das Spülgutteil nicht durch die geöffnete Aufnahmeöffnung in die Spülmaschine einstellt.

Der der Spülmaschine zugeordnete Eingabebereich ist somit vorzugsweise als eine Art Rücknahme-Automat für Mehrweg-Spülgutteile ausgebildet und weist vorzugsweise eine Rückvergütungseinrichtung auf. Im Hinblick auf die Rückvergütungseinrichtung ist es grundsätzlich denkbar, dass der Person ein Papier-Bon oder ein Papier-Ticket ausgegeben wird, wie es bei Leergutautomaten bekannt ist.

Allerdings ist eine papierlose und für den Kunden vereinfachte Pfand-Bon-Erstellung bevorzugt. Eine papierlose Methode wäre, einen solchen Pfand-Bon in ein Smartphone zu übertragen. Die Übertragung auf das Smartphone kann durch drahtlose Vorrichtungen erreicht werden. Eines davon funktioniert beispielsweise mittels NFC (Near Field Communication). Da die meisten Smartphones und viele Kreditkarten diesen Übertragungsstandard unterstützen, kann vorzugsweise auch mit diesem Übertragungsstandard später eine weitere Ware/ein weiteres Lebensmittel in dem Coffee-Shop bzw. Schnellrestaurant bezahlt werden.

Gemäß Ausführungsvarianten der erfindungsgemäßen Spülmaschine ist vorgesehen, dass nur der insbesondere als Rücknahme-Automat ausgeführte Eingabebereich der Spülmaschine für den Kunden sichtbar ist.

Mit anderen Worten, der Eingabebereich der Spülmaschine ist dabei derart von dem Wasch- und/oder Klarspülsystem sowie dem optional nachgeschalteten Trocknungssystem der Spülmaschine separiert. Auf diese Weise lässt sich die Spülmaschine im Coffee-Shop bzw. Schnellrestaurant in besonders harmonischer Weise integrieren.

Um einen Missbrauch zu vermeiden, ist das Einstell-Kontrollsystem der Spülmaschine vorzugsweise mit einer weiteren Sensorik, insbesondere in Gestalt einer Scanner-Einrichtung und/oder in Gestalt einer Lesegerät-Einrichtung, versehen, welche ausgebildet ist, eine Art eines in den Beladebereich der Spülmaschine eingestellten Spülgutteils zu erfassen, wobei das Einstell-Kontrollsystem ausgebildet ist, anhand der mit der weiteren Sensorik erfassten Art des Spülgutteils zu verifizieren, dass seitens des Betreibers der Spülmaschine eine Reinigung des Spülgutteils autorisiert ist, wobei das Einstell-Kontrollsystem ferner ausgebildet ist, bei Verifikation, dass seitens des Betreibers der Spülmaschine eine Reinigung des Spülgutteils autorisiert ist, zu veranlassen, dass das Verschlusselement der Spülmaschine in seine Schließstellung überführt wird.

Auf diese Weise kann wirkungsvoll verhindert werden, dass mit einem autorisierten Spülgutteil bewirkt wird, dass das Verschlusselement der Spülmaschine in seine Offenstellung überführt wird, wobei dann jedoch nicht das autorisierte Spülgutteil, sondern ein nicht-autorisiertes Spülgutteil in den Beladebereich der Spülmaschine eingestellt wird.

Gemäß einer weiteren Ausführungsform der erfindungsgemäßen Spülmaschine ist das Einstell-Kontrollsystem mit einer insbesondere berührungslos arbeitenden Sensorik versehen, welche ausgebildet ist, zu erfassen, ob in dem Beladebereich der Spülmaschine mehrere Spülgutteile, insbesondere mehrere Spülgutteile in Gestalt eines Spülgutteil-Stapels, aufgenommen sind. Beispielsweise ist es in diesem Zusammenhang denkbar, dass die Sensorik ausgebildet ist, eine Höhenkontrolle vorzunehmen, wenn oder sobald der Beladebereich der Spülmaschine mit mindestens einem Spülgutteil besetzt ist.

Durch diese Maßnahme ist sichergestellt, dass die zu reinigenden Spülgutteile nur vereinzelt in den Beladebereich der Spülmaschine eingesetzt werden, was für eine ordnungsgemäße und insbesondere hygienisch einwandfreie Weiterverarbeitung/Reinigung des Spülgutteils Voraussetzung ist.

In diesem Zusammenhang ist es beispielsweise denkbar, dass das Einstell-Kontrollsystem eine auf dem Poka-Yoke-Prinzip basierende Einrichtung aufweist, welche ausgebildet ist, zu verhindern, dass mehrere Spülgutteile, insbesondere mehrere Spülgutteile in Gestalt eines Spülgutteil-Stapels, in dem Beladebereich aufgenommen werden. Als Beispiel für eine solche auf dem Poka-Yoke-Prinzip basierende Einrichtung wäre eine Einstell-Kulisse oder Einstell-Blende, welche eine Überführung eines Spülgutteils in den Beladebereich der Spülmaschine nur gestattet, wenn ein einzelnes Spülgutteil in den Beladebereich zu überführen ist.

Gemäß einer Realisierung der erfindungsgemäßen Spülmaschine ist vorgesehen, dass das Einstell-Kontrollsystem ferner ausgebildet ist, das in den Beladebereich der Spülmaschine aufzunehmende oder aufgenommene Spülgutteil auf Markierung, Beschädigung, Verschmutzungsgrad und/oder Dichtigkeit zu überprüfen.

Auf diese Weise sind die Spülgutteile von der Spülmaschine unter hygienischen Gesichtspunkten optimal zu reinigen, wobei gleichzeitig Abfall vermieden werden kann. Beispielsweise ist die Spülmaschine bzw. das Einstell-Kontrollsystem ausgebildet, zu erfassen, ob ein Spülgutteil, wie beispielsweise ein Trinkbecher, als Abfallbehälter verwendet wurde. Sollte dies der Fall sein, wird die Annahme oder Reinigung des Spülgutteils verhindert. Auch können als Abfallbecher bewertete Becher oder Spülgutteile aussortiert werden, so dass nur tatsächlich wiederverwendbar bewertete Spülgutteile der Reinigung unterzogen werden. Diese gereinigten Spülgutteile können dann zumindest einer weiteren Benutzung zugeführt werden.

Das Einstell-Kontrollsystem führt somit eine gewisse Eingangskontrolle durch, wobei mittels dieser Eingangskontrolle jeweilige als nichtverwendbar klassifizierte Abfallbecher sowie jeweilige als verwendbar klassifizierte Leerbecher sortiert werden können.

Hierzu kommt vorzugsweise eine sensorische und noch bevorzugter eine optische Eingangskontrolle zum Einsatz.

Vorzugsweise ist das Einstell-Kontrollsystem in diesem Zusammenhang ferner ausgebildet, eine Warnmeldung auszugeben und/oder einen Transport des Spülgutteils zu dem Behandlungsbereich der Spülmaschine zu unterbinden oder zu verhindern, wenn von dem Einstell-Kontrollsystem erfasst wird, dass das in den Beladebereich aufzunehmende oder aufgenommene Spülgutteil eine Markierung, eine Beschädigung, einen einen Schwellwert überschreitenden Verschmutzungsgrad und/oder keine zumindest hinreichende Dichtigkeit aufweist.

Bei der erfindungsgemäßen Spülmaschine ist vorgesehen, dass der Beladebereich der Spülmaschine mindestens einen im Hinblick auf ein zu reinigendes Spülgutteil dedizierten Einstellbereich aufweist. Der mindestens eine im Hinblick auf ein zu reinigendes Spülgutteil dedizierte Einstellbereich ist ausgebildet, ein zu reinigendes Spülgutteil in einer vorab festgelegten Orientierung des Spülgutteils aufzunehmen. Bei dieser vorab festgelegten Orientierung des
Spülgutteils handelt es sich vorzugsweise um eine im Hinblick auf den bestimmungsgemäßen Gebrauch des Spülgutteils umgedrehte Kopfüber-Position.

Denkbar in diesem Zusammenhang ist es ferner, dass das Einstell-Kontrollsystem ausgebildet ist, zu erfassen, ob ein Spülgutteil in der vorab festgelegten Orientierung in dem Einstellbereich aufgenommen ist. Dabei sollte das Einstell-Kontrollsystem ferner ausgebildet sein, eine Warnmeldung auszugeben und/oder einen Transport des Spülgutteils zu dem Behandlungsbereich der Spülmaschine zu unterbinden oder zu verhindern, wenn von dem Einstell-Kontrollsystem erfasst wird, dass in dem Einstellbereich ein Spülgutteil nicht in der vorab festgelegten Orientierung aufgenommen ist.

Die Überwachung, dass in dem Einstellbereich der Spülmaschine ein Spülgutteil in der vorab festgelegten Orientierung aufgenommen ist, erfolgt vorzugsweise mit Hilfe einer geeigneten Sensorik, insbesondere mit Hilfe einer berührungslos arbeitenden Sensorik.

Alternativ oder zusätzlich zu dem zuletzt genannten Aspekt ist es denkbar, dass der Beladebereich der Spülmaschine mindestens einen im Hinblick auf ein zu reinigendes Spülgutteil dedizierten Einstellbereich aufweist, welcher ausgebildet ist, ein zu reinigendes Spülgutteil aufzunehmen, wobei das Einstell-Kontrollsystem ausgebildet ist, zu erfassen, ob ein einziges Spülgutteil in dem Einstellbereich aufgenommen ist, oder ob mehrere Spülgutteile, insbesondere mehrere Spülgutteile in Gestalt eines Spülgutteil-Stapels, in dem Einstellbereich aufgenommen sind. In diesem Zusammenhang bietet es sich an, dass das Einstell-Kontrollsystem ferner ausgebildet ist, eine Warnmeldung auszugeben und/oder einen Transport der Spülgutteile zu dem Behandlungsbereich der Spülmaschine zu unterbinden oder zu verhindern, wenn von dem Einstell-Kontrollsystem erfasst wird, dass in dem Einstellbereich mehrere Spülgutteile aufgenommen sind.

Auch hier erfolgt diese Einstellkontrolle mit Hilfe einer geeigneten insbesondere berührungslos arbeitenden Sensorik.

Erfindungsgemäß ist vorgesehen, dass das Einstell-Kontrollsystem eine auf dem Poka-Yoke-System basierende Einrichtung aufweist, welche ausgebildet ist, zu verhindern, dass in dem Einstellbereich ein Spülgutteil nicht in der vorab festgelegten Orientierung des Spülgutteils aufgenommen wird.

In diesem Zusammenhang bietet es sich an, dass die auf dem Poka-Yoke-Prinzip basierende Einrichtung ausgebildet ist, ein Aufnehmen des Spülgutteils in dem Einstellbereich der Spülmaschine nur zu gestatten, wenn das Spülgutteil in der vorab festgelegten Orientierung des Spülgutteils in dem Einstellbereich aufgenommen werden soll. Beispielsweise kann die auf dem Poka-Yoke-System basierende Einrichtung in Gestalt einer Einstell-Kulisse oder Einstell-Blende ausgeführt sein, welche ein Überführen in den Einstellbereich nur gestattet, wenn das Spülgutteil in der vorab festgelegten Orientierung aufgenommen wird.

Erfindungsgemäß weist die auf dem Poka-Yoke-Prinzip basierende Einrichtung mindestens ein Sperrelement auf, welches ausgebildet ist, zu verhindern, dass in dem Einstellbereich der Spülmaschine ein Spülgutteil nicht in der vorab festgelegten Orientierung aufgenommen wird.

Bei dem mindestens einen Sperrelement kann es sich beispielsweise um ein in dem Einstellbereich vorgesehenes stift- oder stabförmiges Element handeln, welches ausgeführt ist, zumindest beim Überführen des Verschlusselements der Spülmaschine in dessen Offenstellung in den Einstellbereich derart auszufahren, dass ein Spülgutteil nicht in dem Einstellbereich aufgenommen werden kann, wenn das Spülgutteil nicht in der vorab festgelegten Orientierung des Spülgutteils vorliegt.

In einer bevorzugten Realisierung der erfindungsgemäßen Spülmaschine ist in diesem Zusammenhang vorgesehen, dass die Spülmaschine eine entsprechende Mechanik aufweist, welche derart ausgebildet ist, dass diese bei einer Bewegung des Verschlusselements in dessen Offenstellung ein Ausfahren des stift- oder stabförmigen Elements initiiert, und bei einer Bewegung des Verschlusselements in dessen Schließstellung ein Einfahren des stift- oder stabförmigen Elements initiiert.

Im Hinblick auf den dedizierten Einstellbereich der Spülmaschine ist insbesondere vorgesehen, dass der dedizierte Einstellbereich zumindest bereichsweise als Aufnahme und/oder Vertiefung ausgeführt ist, in welche ein zu reinigendes Spülgutteil in einer vorab festgelegten Einstellposition einstellbar ist.

Darüber hinaus ist es von Vorteil, dass der Beladebereich und/oder der Eingabebereich der Spülmaschine eine Tropfwanne mit einer Siebabdeckung aufweist.

Um einen Austritt von Wrasen aus dem Eingabebereich der Spülmaschine zu verhindern, ist gemäß Ausführungsvarianten der Spülmaschine vorgesehen, dass diese ein dem Eingabebereich der Spülmaschine zugeordnetes Wrasen-Absaugsystem aufweist, welches ausgebildet ist, ggf. aus dem Behandlungsbereich der Spülmaschine in den Beladebereich der Spülmaschine austretende Wrasen zumindest teilweise abzusaugen.

Um eine besonders kompakte Bauweise der Spülmaschine realisieren zu können, ist das Einstell-Kontrollsystem derart ausgebildet, dass dieses die Transportvorrichtung der Spülmaschine so ansteuert, dass Spülgutteile von dem Eingabebereich zu dem Behandlungsbereich der Spülmaschine diskontinuierlich und insbesondere chargenweise zugeführt werden. Auf diese Weise kann die Spülmaschine eine Länge von vorzugsweise 1 bis 3 m, eine Höhe von etwa 1 bis 1,75 m und eine Breite von etwa 0,3 bis 1 m aufweisen.

Insbesondere wird die Transportvorrichtung derart angesteuert, dass mit der Transportvorrichtung das zu reinigende Spülgut diskontinuierlich, also in einer zeitlich unterbrochenen Weise, von dem Eingabebereich der Spülmaschine durch das Wasch- und Klarspülsystem und das ggf. vorgesehene Trocknungssystem zu dem Ausgabe- oder Entnahmebereich der Spülmaschine transportiert wird, vorzugsweise ebenfalls auch mit unterschiedlichen Geschwindigkeiten.

Die Spülmaschine kann ferner eine Steuereinrichtung aufweisen, um die Transportvorrichtung und/oder dem Wasch- und Klarspülsystem und/oder dem Trocknungssystem zugeordneten ansteuerbaren Komponenten anzusteuern. Hierbei bietet es sich an, dass die Transportvorrichtung und ggf. die dem Wasch- und Klarspülsystem und/oder dem Trocknungssystem zugeordneten ansteuerbaren Komponenten in Abhängigkeit von einer Anwesenheit oder Abwesenheit oder in Abhängigkeit einer Anzahl von Spülgutteilen im Eingabebereich und/oder im Ausgabe- oder Entnahmebereich der Spülmaschine angesteuert werden.

Mit der erfindungsgemäßen Lösung bereitet ein Wechsel eines Coffee-Shops bzw. Schnellrestaurants von Wegwerfgeschirr auf wiederverwendbares Geschirr sogar betriebswirtschaftliche Vorteile, da keine Logistik insbesondere in Gestalt von Arbeitskräften zum Einsammeln des verschmutzten Geschirrs bereitzustellen ist.

Nachfolgend wird die Erfindung unter Bezugnahme auf eine in den Zeichnungen gezeigte exemplarische Ausführungsform der erfindungsgemäßen Spülmaschine näher beschrieben.

In den Zeichnungen zeigen:
- FIG. 1: schematisch und in einer isometrischen Ansicht eine exemplarische Ausführungsform der erfindungsgemäßen Spülmaschine;
- FIG. 2: schematisch und in einer isometrischen Ansicht der Eingabebereich der exemplarischen Ausführungsform der Spülmaschine gemäß FIG. 1, und zwar in einem Zustand, in welchem das Verschlusselement in seiner Offenstellung vorliegt;
- FIG. 3: schematisch und in einer isometrischen Teilschnittansicht der Eingabebereich der Spülmaschine gemäß der in FIG. 1 gezeigten exemplarischen Ausführungsform;
- FIG. 4: schematisch und in einer isometrischen Ansicht der Eingabebereich der exemplarischen Ausführungsform der erfindungsgemäßen Spülmaschine gemäß FIG. 1, und zwar in einem Zustand, in welchem das Verschlusselement in seiner Offenstellung vorliegt;
- FIG. 5: schematisch und in einer isometrischen Teilschnittansicht der Eingabebereich gemäß FIG. 1;
- FIG. 6: schematisch und in einer teilgeschnittenen Draufsicht der Eingabebereich gemäß FIG. 4;
- FIG. 7A: schematisch und in einer isometrischen Ansicht der Einstellbereich des Beladebereichs der Spülmaschine gemäß FIG. 1, und zwar in einem Zustand, in welchem ein stift- oder stabförmiges Element als Sperrelement in den Einstellbereich ausgefahren ist;
- FIG. 7B: schematisch und in einer isometrischen Ansicht der Einstellbereich gemäß FIG. 7A, und zwar in einem Zustand, in welchem das stift- oder stabförmige Sperrelement in seinem eingefahrenen Zustand vorliegt;
- FIG. 8A, B: schematisch die Mechanik zum Ein- und Ausfahren des stift- oder stabförmigen Sperrelements.

Eine exemplarische Ausführungsform der erfindungsgemäßen Spülmaschine 1 ist in FIG. 1 schematisch und in einer isometrischen Ansicht dargestellt. Die Spülmaschine 1 eignet sich insbesondere für Coffee-Shops oder Schnellrestaurants, bei denen Mehrweggeschirr zum Einsatz kommt, welches von dem Kunden zurückgegeben wird.

Hierzu weist die Spülmaschine 1 gemäß der in FIG. 1 gezeigten exemplarischen Ausführungsform einen Eingabebereich 2 auf. Der Eingabebereich 2 kann beispielsweise als Rücknahme-Automat für Mehrweg-Spülgutteile ausgeführt sein.

Im vorliegenden Fall wird die erfindungsgemäße Spülmaschine 1 im Zusammenhang mit der Reinigung von Trinkgefäßen beschrieben. Bei den Trinkgefäßen handelt es sich insbesondere um becherförmige Trinkgefäße, die in Coffee-Shops bzw. Schnellrestaurants für Warmgetränke (Kaffeegetränke etc.) oder Kaltgetränke ausgegeben werden.

Allerdings ist die erfindungsgemäße Lösung nicht auf die Behandlung einer solchen Spülgutart beschränkt. Durch eine leichte Modifikation der Spülmaschine 1 und insbesondere der Transportvorrichtung 3 der Spülmaschine 1 ist diese auch für andere und insbesondere auch für mehrere unterschiedliche Spülgutarten geeignet, wie beispielsweise Teller, Schalen, etc.

Die erfindungsgemäße Spülmaschine 1 weist eine Transportvorrichtung 3 auf, welche sich insbesondere für den sicheren Transport und die Behandlung von Spülgutteilen unterschiedlicher Größe und/oder Formgebung eignet.

Der Eingabebereich 2 der Spülmaschine 1, der - wie ausgeführt - insbesondere als Rücknahme-Automat für Mehrweg-Spülgutteile ausgeführt sein kann, ist vorzugsweise für den Kunden des Coffee-Shops bzw. Schnellrestaurants zugänglich aufgestellt. Er kann eine Benutzerschnittstelle 8 und eine mit einer Datenverarbeitungseinrichtung und einem Datenspeicher zusammenwirkende Identifizierungsvorrichtung für Spülgutteile aufweisen, die Teil eines entsprechenden Einstell-Kontrollsystems 7 der Spülmaschine 1 ist, um das von dem Kunden zurückgegebene bzw. beim Eingabebereich 2 der Spülmaschine 1 aufgegebene Spülgutteil zu identifizieren.

Vorzugsweise weist der Eingabebereich 2 der Spülmaschine 1 mindestens eine Zugangs- bzw. Aufnahmeöffnung 5 auf, wobei der Zugangs- bzw. Aufnahmeöffnung 5 ein relativ zu einem Maschinenrahmen der Spülmaschine 1 bewegliches Verschlusselement 6 aufweist. Im vorliegenden Fall handelt es sich hierbei um eine Drehtür, die über eine entsprechende Führung 10 geführt wird, und die um eine Drehachse, welche vertikal verläuft, drehbar gelagert ist.

Von dem Eingabebereich 2 der Spülmaschine 1 wird das aufgegebene und ggf. entsprechend identifizierte Spülgutteil mit Hilfe der Transportvorrichtung 3 zu dem Behandlungsbereich 4 der Spülmaschine 1 transportiert. Bei dem Behandlungsbereich 4 der Spülmaschine 1 handelt es sich insbesondere um eine Behandlungszone mit einem Wasch- und Klarspülsystem sowie um eine - in Transportrichtung des Spülguts gesehen - nachgeschaltete Trocknungszone.

Bei der in den Zeichnungen gezeigten exemplarischen Ausführungsform der erfindungsgemäßen Spülmaschine 1 kommt eine Transportvorrichtung 3 zum Einsatz, die insgesamt eine einzige Transportspur aufweist, welche ausgebildet ist, die zu reinigenden Spülgutteile insgesamt in einer Reihe angeordnet zu dem Behandlungsbereich 4 der Spülmaschine 1 und durch den Behandlungsbereich 4 der Spülmaschine 1 zu transportieren.

Grundsätzlich ist es aber auch denkbar, dass die Transportvorrichtung 3 mehrere parallel verlaufende Transportspuren aufweist, welche ausgebildet sind, zeitgleich und parallel zumindest zwei Spülgutteile durch den Behandlungsbereich 4 der Spülmaschine 1 zu transportieren.

Beim Ausgabe- oder Entnahmebereich 16 der Spülmaschine 1 kann eine Abstapelvorrichtung vorgesehen sein, welche ausgebildet ist, die in dem Behandlungsbereich 4 der Spülmaschine 1 behandelten Spülgutteile in einen entsprechenden Spülgutstapel abzustapeln.

Alternativ hierzu ist es aber auch denkbar, dass die gereinigten und ggf. getrockneten Spülgutteile in einem beim Ausgabe- oder Entnahmebereich 16 der Spülmaschine 1 vorgesehenen Bereich oder in einen Behälter oder dergleichen ausgegeben werden, also ohne Stapelbildung.

Wie in der teilgeschnittenen Ansicht gemäß FIG. 4 entnommen werden kann, kommt bei der erfindungsgemäßen Spülmaschine 1 eine spezielle und insbesondere an den Einsatz der Spülmaschine 1 in einem Coffee-Shop und/oder in einem Schnellrestaurant angepasste und optimierte Transportvorrichtung 3 zum Einsatz. Die Transportvorrichtung 3 dient insbesondere dazu, zu reinigenden Trinkgefäße durch den Behandlungsbereich 4 der Spülmaschine 1 zu transportieren.

Allgemein weist die Transportvorrichtung 3 ein umlaufendes Förderband, insbesondere in Gestalt einer umlaufenden Transportkette oder in Gestalt eines umlaufenden Förderbands, auf. Mit dem umlaufenden Fördersystem ist eine Vielzahl von Halteelementen verbunden. Die Halteelemente sind ausgebildet, lösbar zu reinigende Spülgutteile insbesondere formschlüssig und vorzugsweise zumindest bereichs- oder teilweise formschlüssig aufzunehmen und diese dann lösbar zu halten.

Der Eingabebereich 2 der Spülmaschine 1 ist intuitiv ausgebildet und weist eine Benutzerschnittstelle 8 auf, über welche dem Benutzer notwendige Informationen präsentiert werden können. Die Benutzerschnittstelle 8 ist Teil eines Einstell-Kontrollsystems 7, welches unter anderem dazu dient, die Bewegung des Verschlusselements 6 zu koordinieren.

Das Verschlusselement 6, welches bei der in den Zeichnungen gezeigten exemplarischen Ausführungsform der erfindungsgemäßen Spülmaschine 1 als Drehtür ausgeführt ist, ist im Einzelnen zwischen einer Offenstellung, in welcher ein Einstellen eines zu reinigenden Spülgutteils in einen Beladebereich 9 der Spülmaschine 1 möglich ist, und einer Schließstellung bewegbar. In der Schließstellung des Verschlusselements 6 ist die Aufnahmeöffnung 5 verschlossen und ein Einstellen des zu reinigenden Spülgutteils in den Beladebereich 9 ist somit verhindert.

Das Einstell-Kontrollsystem 7 wirkt mit dem Verschlusselement 6 entsprechend zusammen. Im Einzelnen ist das Einstell-Kontrollsystem 7 ausgebildet, dass das Verschlusselement 6 nur dann in seine Offenstellung bewegt wird, wenn mit Hilfe des Einstell-Kontrollsystems 7 erkannt und/oder verifiziert wird, dass seitens des Betreibers der Spülmaschine 1 eine Reinigung des zu reinigenden Spülgutteils autorisiert ist.

Bei der in den Zeichnungen gezeigten Ausführungsform weist hierzu das Einstell-Kontrollsystem 7 eine Scanner-Einrichtung in Gestalt einer Barcode-Leseeinrichtung auf. Diese ist beim Eingabebereich 2 der Spülmaschine 1 derart vorgesehen, dass mit Hilfe der Scanner-Einrichtung eine Art eines in den Beladebereich 9 der Spülmaschine 1 einzustellenden Spülgutteils erfassbar ist. Dabei ist das Einstell-Kontrollsystem 7 ausgebildet, anhand der mit der Scanner-Einrichtung erfassten Art des Spülgutteils zu verifizieren, dass seitens des Betreibers der Spülmaschine 1 eine Reinigung des Spülgutteils autorisiert ist.

Vorzugsweise ist das Einstell-Kontrollsystem 7 ferner ausgebildet, bei Verifikation, dass seitens des Betreibers der Spülmaschine 1 eine Reinigung des Spülgutteils autorisiert ist, zu veranlassen, dass das Verschlusselement 6 der Spülmaschine 1 in seine Offenstellung überführt wird, damit das Spülgutteil in den Beladebereich 9 einstellbar ist.

Anstelle einer Scanner-Einrichtung ist es aber auch denkbar, dass das Einstell-Kontrollsystem 7 eine Lesegerät-Einrichtung, insbesondere RFID-Leseeinrichtung aufweist.

Obgleich nicht in den Zeichnungen dargestellt, bietet es sich an, dass das Einstell-Kontrollsystem 7 eine weitere Sensorik, beispielsweise in Gestalt einer Scanner-Einrichtung oder in Gestalt einer Lesegerät-Einrichtung, aufweist, welche ausgebildet, eine Art eines in den Beladebereich 9 der Spülmaschine 1 bereits eingestellten Spülgutteils zu erfassen. Denkbar in diesem Zusammenhang ist es, dass das Einstell-Kontrollsystem 7 ausgebildet ist, anhand der mit der weiteren Sensorik erfassten Art des Spülgutteils zu verifizieren, dass seitens des Betreibers der Spülmaschine 1 eine Reinigung des Spülgutteils autorisiert ist.

Dabei sollte das Einstell-Kontrollsystem 7 ferner ausgebildet sein, bei Verifikation, dass seitens des Betreibers der Spülmaschine 1 eine Reinigung des Spülgutteils autorisiert ist, zu veranlassen, dass das Verschlusselement 6 der Spülmaschine 1 in seine Schließstellung überführt wird, so dass dann ein Transport des Spülgutteils zu dem Behandlungsbereich 4 der Spülmaschine 1 möglich ist.

Vorzugsweise weist das Einstell-Kontrollsystem 7 weitere Funktionalitäten auf.

Insbesondere ist es von Vorteil, dass das Einstell-Kontrollsystem 7 auch überwachen kann, ob das Spülgutteil vereinzelt oder als Spülgutteil-Stapel in dem Beladebereich 9 der Spülmaschine 1 aufgenommen wird. Hierbei ist es denkbar, dass das Einstell-Kontrollsystem 7 eine insbesondere berührungslos arbeitende Sensorik aufweist, welche ausgebildet ist, zu erfassen, ob in dem Beladebereich 9 mehrere Spülgutteile, insbesondere mehrere Spülgutteile in Gestalt eines Spülgutteil-Stapels, aufgenommen sind. Denkbar ist dabei, dass die Sensorik eine Höhenkontrolle vornimmt, wenn oder sobald der Beladebereich 9 mit mindestens einem Spülgutteil besetzt ist.

Alternativ hierzu ist es aber auch denkbar, dass das Einstell-Kontrollsystem 7 eine auf dem Poka-Yoke-Prinzip basierende Einrichtung aufweist, welche ausgebildet ist, zu verhindern, dass mehrere Spülgutteile, insbesondere mehrere Spülgutteile in Gestalt eines Spülgutteil-Stapels, in dem Beladebereich 9 der Spülmaschine 1 aufgenommen werden.

Eine derartige auf dem Poka-Yoke-Prinzip basierende Einrichtung kann beispielsweise in Gestalt einer Einstell-Kulisse oder Einstell-Blende ausgeführt sein, welche ein Überführen in den Beladebereich 9 nur gestattet, wenn ein einzelnes Spülgutteil in den Beladebereich 9 zu überführen ist.

Vorzugsweise findet im Beladebereich 9 oder vor dem Einstellen in den Beladebereich 9 eine Überprüfung des zu behandelnden Spülgutteils statt. Denkbar in diesem Zusammenhang ist es beispielsweise, dass das Einstell-Kontrollsystem 7 ausgebildet ist, das in den Beladebereich 9 der Spülmaschine 1 aufzunehmende oder aufgenommene Spülgutteil auf Markierung, Beschädigung, Verschmutzungsgrad und/oder Dichtigkeit zu überprüfen. Sollte das in den Beladebereich 9 der Spülmaschine 1 aufzunehmende oder aufgenommene Spülgutteil diese Vorkontrolle nicht bestehen, wenn beispielsweise das Spülgutteil individuelle Markierungen oder Beschädigungen aufweist, oder wenn das Spülgutteil einen zu hohen Verschmutzungsgrad aufweist, wird eine Warnmeldung ausgeben und/oder ein Transport des Spülgutteils zu dem Behandlungsbereich 4 unterbunden oder verhindert.

Wie es insbesondere den Darstellungen in FIG. 4 bis FIG. 7 entnommen werden kann, weist der Beladebereich 9 der Spülmaschine 1 mindestens einen im Hinblick auf ein zu reinigendes Spülgutteil dedizierten Einstellbereich 12 auf. Dieser dedizierte Einstellbereich 12 ist so ausgebildet, dass der Benutzer intuitiv weiß, wie und wo er das Spülgutteil in dem Beladebereich 9 zu positionieren hat. Der Einstellbereich 12 kann entsprechend farblich markiert sein oder aber auch Führungselemente aufweisen.

Insbesondere ist der dedizierte Einstellbereich 12 ausgebildet, ein zu reinigendes Spülgutteil in einer vorab festgelegten Orientierung des Spülgutteils aufzunehmen. Hierbei handelt es sich vorzugsweise um eine im Hinblick auf den bestimmungsgemäßen Gebrauch des Spülgutteils umgedrehte Kopfüber-Position.

Das Einstell-Kontrollsystem 7 ist vorzugsweise ausgebildet, zu erfassen, ob ein Spülgutteil in der vorab festgelegten Orientierung in dem Einstellbereich 12 aufgenommen ist. Vorzugsweise ist dabei das Einstell-Kontrollsystem 7 ausgebildet, eine Warnmeldung auszugeben und/oder einen Transport des Spülgutteils zu dem Behandlungsbereich 4 der Spülmaschine 1 zu unterbinden oder zu verhindern, wenn von dem Einstell-Kontrollsystem 7 erfasst wird, dass in dem Einstellbereich 12 ein Spülgutteil nicht in der vorab festgelegten Orientierung aufgenommen ist.

Die Überprüfung, ob das Spülgutteil in der "richtigen" Orientierung auf den dedizierten Einstellbereich 12 gesetzt ist, kann beispielsweise mit Hilfe einer Sensorik erfolgen.

Alternativ oder zusätzlich hierzu ist es aber auch denkbar, dass hierzu das Einstell-Kontrollsystem 7 eine auf dem Poka-Yoke-System basierende Einrichtung aufweist, welche ausgebildet ist, zu verhindern, dass in dem Einstellbereich 12 ein Spülgutteil nicht in der vorab festgelegten Orientierung des Spülgutteils aufgenommen wird. Eine solche auf dem Poka-Yoke-System basierende Einrichtung kann beispielsweise in Gestalt einer Einstell-Kulisse oder Einstell-Blende ausgeführt sein, welche ein Überführen in den Einstellbereich 12 nur gestattet, wenn das Spülgutteil in der vorab festgelegten Orientierung des Spülgutteils vorliegt.

Bei der in den Zeichnungen gezeigten exemplarischen Ausführungsform der erfindungsgemäßen Spülmaschine 1 hingegen ist im Hinblick auf die auf dem Poka-Yoke-Prinzip basierende Einrichtung vorgesehen, dass diese ein Sperrelement 11 aufweist, welches ausgebildet ist, zu verhindern, dass in dem Einstellbereich 12 ein Spülgutteil nicht in der vorab festgelegten Orientierung des Spülgutteils aufgenommen wird.

Wie es insbesondere beispielsweise der Darstellung in FIG. 7A und FIG. 7B entnommen werden kann, handelt es sich bei diesem Sperrelement 11 beispielsweise um ein stift- oder stabförmiges Element, welches ausgeführt ist, zumindest beim Überführen des Verschlusselements 6 in dessen Offenstellung in den Einstellbereich 12 derart auszufahren, dass ein Spülgutteil nicht in dem Einstellbereich 12 aufgenommen werden kann, wenn das Spülgutteil nicht in der vorab festgelegten Orientierung des Spülgutteils vorliegt.

In FIG. 7A ist der Zustand gezeigt, bei welchem das stift- oder stabförmige Sperrelement 11 in den Einstellbereich 12 ausgefahren ist. Insbesondere ist zu erkennen, dass in dieser Position ein Spülgutteil (hier: ein Trinkbecher) nicht in den Einstellbereich 12 aufgenommen werden kann, wenn der Trinkbecher nicht in der Kopfüber-Position vorliegt.

Nach dem (richtigen bzw. korrekten) Einstellen des Spülgutteils in den Einstellbereich 12 sollte das Sperrelement 11 wieder einfahren (siehe FIG. 7B), damit ein einfacher Transport des Spülgutteils zu dem Behandlungsbereich 4 der Spülmaschine 1 möglich ist.

Zu diesem Zweck ist bei der in den Zeichnungen gezeigten Ausführungsform eine Mechanik vorgesehen, welche derart ausgebildet ist, dass diese bei einer Bewegung des Verschlusselements 6 in dessen Offenstellung ein Ausfahren des stift- oder stabförmigen Elements 11 initiiert, und bei einer Bewegung des Verschlusselements 6 in dessen Schließstellung wieder ein Einfahren des stift- oder stabförmigen Elements 11 initiiert.

Die Mechanik ist schematisch in FIG. 8A und FIG. 8B gezeigt. Zu erkennen ist, dass beim Öffnen des Verschlusselements 6 (vgl. FIG. 8A) über ein Druckelement 17 das stift- oder stabförmige Sperrelement 11 nach oben gedrückt wird.

Wenn hingegen das Verschlusselement 6 in dessen Schließstellung überführt wird (vgl. FIG. 8B), verschwenkt gleichzeitig das Druckelement 17, so dass das stift- oder stabförmige Sperrelement 11 wieder nach unten verschwenkt.

Den Darstellungen in FIG. 7A und FIG. 7B ist zu entnehmen, dass der dedizierte Einstellbereich 12 zumindest bereichsweise als Aufnahme bzw. Vertiefung ausgeführt ist, in welche das zu reinigende Spülgutteil in einer vorab festgelegten Einstellposition einstellbar ist.

Wie es insbesondere den Darstellungen in FIG. 5 und FIG. 6 entnommen werden kann, weist der Beladebereich 9 und der Eingabebereich 2 der Spülmaschine 1 eine Tropfwanne 13 mit einer Siebabdeckung 14 auf.

Der Darstellung in FIG. 4 ist zu entnehmen, dass die Spülmaschine 1 ferner ein dem Eingabebereich 2 der Spülmaschine 1 zugeordnetes Wrasen-Absaugsystem 15 aufweist, welches ausgebildet ist, ggf. aus dem Behandlungsbereich 4 der Spülmaschine 1 in den Beladebereich 9 der Spülmaschine 1 austretende Wrasen zumindest teilweise abzusaugen.

Um eine möglichst kompakte Bauform zu erzielen, ist erfindungsgemäß vorgesehen, dass die Transportvorrichtung 3 der Spülmaschine 1 die Spülgutteile diskontinuierlich und insbesondere chargenweise von dem Eingabebereich 2 zu dem Behandlungsbereich 4 der Spülmaschine 1 transportiert.

Die Erfindung ist nicht auf die in den Zeichnungen gezeigte exemplarische Ausführungsform der Spülmaschine 1 beschränkt, sondern ergibt sich aus einer Zusammenschau sämtlicher hierin offenbarter Merkmale.

Gemäß bevorzugten Realisierungen ist bei der erfindungsgemäßen Spülmaschine 1 mindestens ein Aspekt der nachfolgend aufgeführten Aspekte vorgesehen:
- ein Scanner an der Außenseite des Eingabebereichs zum Scannen der Spülgutteile (Becher), so dass sich die Tür bzw. das Verschlusselement 6 des Eingabebereichs nur öffnet, wenn ein Spülgutteile (Becher) mit einem korrekten Code gescannt wird;
- der Beladebereich 9 ist mit einem Sensor zur Höhendetektion ausgestattet, mit dem festgestellt werden kann, dass nur ein Becher in den Beladebereich 9 eingestellt wird und nicht mehrere ineinander gestapelte Becher auf einmal. Falls ein Becherstapel in den Beladebereich 9 eingestellt wird, erscheint eine Fehlermeldung am Display, das Verschlusselement 6 schließt sich nicht und Reinigungsprozess wird nicht gestartet;
- der Beladebereich 9 ist mit einem Sensor ausgestattet zur Detektion, dass das Spülgutteil / der Becher korrekt mit der Öffnung nach unten in den Beladebereich 9 eingestellt wird (nur dann kann der nachfolgende Reinigungsprozess korrekt durchgeführt werden) - falls das Spülgutteil / der Becher falsch herum in Beladebereich 9 eingestellt wird, erscheint eine Fehlermeldung am Display, das Verschlusselement 6 schließt sich nicht und Reinigungsprozess wird nicht gestartet;
- die Einstellposition für das Spülgutteil / den Becher im Beladebereich 9 ist farblich (z.B. blau) hervorgehoben, um dem Kunden die genaue Einstellposition zu veranschaulichen; zusätzlich ist die Einstellposition des Bechers im Beladebereich 9 mit einer leichten Vertiefung (ca. 3-5mm) eingelassen, um das Spülgutteil / den Becher korrekt im Beladebereich 9 zu positionieren (zudem zusätzliche Hilfe für Kunden, um zu sehen wo er das Spülgutteil / den Becher korrekt hinstellen muss);
- in der Mitte der Einstellposition des Spülgutteils / des Bechers gibt es einen kleinen Pin, welcher mit der Türbewegung nach oben und unten fährt.
   ∘ Verschlusselement 6 / Tür öffnet sich: Pin fährt einige mm nach oben, so dass das Spülgutteil / der Becher nicht falsch herum in die Einstellposition gestellt werden kann ohne dabei zu kippen;
   ∘ Verschlusselement 6 / Tür schließt sich: Pin fährt nach unten, so dass das Spülgutteil / der Becher vom Transportsystem von der Einstellposition in die Waschkammer transportiert werden kann, ohne dass das Spülgutteil / der Becher dabei am Pin hängen bleibt; und/oder
- Vor dem eigentlichen Beladebereich 9 befindet sich eine Tropfwanne 13 incl. Sieb 14, so dass evtl. Getränkerückstände im Spülgutteil / im Becher direkt beim Einstellen des Spülgutteils / des Bechers in den Beladebereich 9 in die Tropfwanne 13 ausgeschüttet werden können.

Zusätzlich ist folgendes denkbar:
- ein weiterer Scanner / Detektionsvorrichtung innerhalb des Beladebereichs zur Kontrolle ob ein Spülgutteil / ein Becher beschädigt ist. Wenn ein Spülgutteil /ein Becher beschädigt ist, wird der Reinigungsprozess nicht gestartet; idealerweise wird das Spülgutteil / der Becher in einen separaten Sammelbehälter für defekte Spülgutteile / Becher ausgeschleust;
- statt dem Scanner am Aussenbereich der Beladezone zur Detektion ob ein korrektes Spülgutteil / Becher beladen wird, befindet sich eine Detektionsvorrichtung innerhalb des Beladebereichs, d.h. eine bewusste Manipulation, dass zwar ein korrektes das Spülgutteil / Becher zum Öffnen der Tür eingescannt, aber dann bewusst ein falscher Becher in den Einstellbereich 12 gestellt wird, kann damit verhindert werden.

### Bezugszeichenliste

- 1: Spülmaschine
- 2: Eingabebereich
- 3: Transportvorrichtung
- 4: Behandlungsbereich
- 5: Aufnahmeöffnung
- 6: Verschlusselement
- 7: Einstell-Kontrollsystem
- 8: Benutzerschnittstelle
- 9: Beladebereich
- 10: Türführung
- 11: Sperrelement
- 12: Einstellbereich
- 13: Tropfwanne
- 14: Siebabdeckung
- 15: Wrasen-Absaugsystem
- 16: Ausgabe-/Entnahmebereich
- 17: Druckelement

## Patentansprüche

1. Spülmaschine (1) insbesondere für einen Coffee-Shop und/oder ein Schnellrestaurant zum Reinigen von Spülgut, insbesondere und vorzugsweise ausschließlich von von dem Coffee-Shop und/oder von dem Schnellrestaurant ausgegebenen Spülgutteilen, wobei der Spülmaschine (1) ein insbesondere als Rücknahme-Einrichtung und insbesondere als Rücknahme-Automat für Mehrweg-Spülgutteile ausgebildeter Eingabebereich (2) zugeordnet ist, und wobei die Spülmaschine (1) eine Transportvorrichtung (3) aufweist zum Transportieren des Spülgutteils von dem Eingabebereich (2) zu einem Behandlungsbereich (4) der Spülmaschine (1) und von dort zu einem Ausgabe- oder Entnahmebereich (16) der Spülmaschine (1), wobei der Behandlungsbereich (4) der Spülmaschine (1) ein Wasch- und Klarspülsystem zum Waschen und Klarspülen des Spülgutteils und optional ein - in Transportrichtung des Spülguts gesehen - nachgeschaltetes Trocknungssystem zum Trocknen des klargespülten Spülgutteils aufweist, wobei der Eingabebereich (2) der Spülmaschine (1) mindestens eine Aufnahmeöffnung (5) aufweist, welche derart ausgebildet ist, dass ein zu reinigendes Spülgutteil manuell in einen Beladebereich (9) der Spülmaschine (1) einstellbar ist, wobei der Aufnahmeöffnung (5) ein relativ zu einem Maschinenrahmen der Spülmaschine (1) bewegliches Verschlusselement (6) zugeordnet ist, welches zwischen einer Offenstellung, in welcher ein Einstellen des zu reinigenden Spülgutteils in den Beladebereich (9) möglich ist, und einer Schließstellung bewegbar ist, in welcher die Aufnahmeöffnung (5) verschlossen und ein Einstellen des zu reinigenden Spülgutteils in den Beladebereich (9) verhindert wird, wobei der Eingabebereich (2) der Spülmaschine (1) ein mit dem Verschlusselement (6) zusammenwirkendes Einstell-Kontrollsystem (7) aufweist, welches derart ausgebildet ist, dass das Verschlusselement (6) nur dann in seine Offenstellung bewegt wird, wenn mit Hilfe des Einstell-Kontrollsystems (7) erkannt und/oder verifiziert wird, dass seitens des Betreibers der Spülmaschine (1) eine Reinigung des zu reinigenden Spülgutteils autorisiert ist, wobei der Beladebereich (9) der Spülmaschine (1) mindestens einen im Hinblick auf ein zu reinigendes Spülgutteil dedizierten Einstellbereich (12) aufweist, welcher ausgebildet ist, ein zu reinigendes Spülgutteil in einer vorab festgelegten Orientierung des Spülgutteils, insbesondere in einer im Hinblick auf den bestimmungsgemäßen Gebrauch des Spülgutteils umgedrehten Kopfüber-Position, aufzunehmen, wobei das Einstell-Kontrollsystem (7) eine auf dem Poka-Yoke-System basierende Einrichtung aufweist, welche ausgebildet ist, zu verhindern, dass in dem Einstellbereich (12) ein Spülgutteil nicht in der vorab festgelegten Orientierung des Spülgutteils aufgenommen wird, wobei die auf dem Poka-Yoke-Prinzip basierende Einrichtung mindestens ein Sperrelement (11) aufweist, welches ausgebildet ist, zu verhindern, dass in dem Einstellbereich (12) ein Spülgutteil nicht in der vorab festgelegten Orientierung des Spülgutteils aufgenommen wird,
wobei das mindestens eine Sperrelement (11) ausgeführt ist, zumindest beim Überführen des Verschlusselements (6) in dessen Offenstellung in den Einstellbereich (12) derart auszufahren, dass ein Spülgutteil nicht in dem Einstellbereich (12) aufgenommen werden kann, wenn das Spülgutteil nicht in der vorab festgelegten Orientierung des Spülgutteils vorliegt.

2. Spülmaschine (1) nach Anspruch 1,
wobei das Einstell-Kontrollsystem (7) eine Scanner-Einrichtung, insbesondere in Gestalt einer Code-Leseeinrichtung, insbesondere Barcode-Leseeinrichtung, aufweist, welche im oder beim Eingabebereich (2) der Spülmaschine (1) derart vorgesehen ist, dass mit Hilfe der Scanner-Einrichtung eine Art eines in den Beladebereich (9) der Spülmaschine (1) einzustellenden Spülgutteils erfassbar ist, wobei das Einstell-Kontrollsystem (7) ausgebildet ist, anhand der mit der Scanner-Einrichtung erfassten Art des Spülgutteils zu verifizieren, dass seitens des Betreibers der Spülmaschine (1) eine Reinigung des Spülgutteils autorisiert ist, wobei das Einstell-Kontrollsystem (7) ferner ausgebildet ist, bei Verifikation, dass seitens des Betreibers der Spülmaschine (1) eine Reinigung des Spülgutteils autorisiert ist, zu veranlassen, dass das Verschlusselement (6) der Spülmaschine (1) in seiner Offenstellung überführt wird, damit das Spülgutteil in den Beladebereich (9) einstellbar ist.

3. Spülmaschine (1) nach Anspruch 1 oder 2,
wobei das Einstell-Kontrollsystem (7) eine Lesegerät-Einrichtung aufweist, welche ausgebildet ist, insbesondere mit Hilfe elektromagnetischer Wellen eine Art eines in den Beladebereich (9) der Spülmaschine (1) einzustellenden Spülgutteils zu erfassen, wobei das Einstell-Kontrollsystem (7) ausgebildet ist, anhand der mit der Lesegerät-Einrichtung erfassten Art des Spülgutteils zu verifizieren, dass seitens des Betreibers der Spülmaschine (1) eine Reinigung des Spülgutteils autorisiert ist, wobei das Einstell-Kontrollsystem (7) ferner ausgebildet ist, bei Verifikation, dass seitens des Betreibers der Spülmaschine (1) eine Reinigung des Spülgutteils autorisiert ist, zu veranlassen, dass das Verschlusselement (6) der Spülmaschine (1) in seine Offenstellung überführt wird, damit das Spülgutteil in den Beladebereich (9) einstellbar ist.

4. Spülmaschine (1) nach Anspruch 2 oder 3,
wobei das Einstell-Kontrollsystem (7) eine weitere Sensorik, insbesondere in Gestalt einer Scanner-Einrichtung und/oder in Gestalt einer Lesegerät-Einrichtung, aufweist, welche ausgebildet ist, eine Art eines in den Beladebereich (9) der Spülmaschine (1) eingestellten Spülgutteils zu erfassen, wobei das Einstell-Kontrollsystem (7) ausgebildet ist, anhand der mit der weiteren Sensorik erfassten Art des Spülgutteils zu verifizieren, dass seitens des Betreibers der Spülmaschine (1) eine Reinigung des Spülgutteils autorisiert ist, wobei das Einstell-Kontrollsystem (7) ferner ausgebildet ist, bei Verifikation, dass seitens des Betreibers der Spülmaschine (1) eine Reinigung des Spülgutteils autorisiert ist, zu veranlassen, dass das Verschlusselement (6) der Spülmaschine (1) in seine Schließstellung überführt wird.

5. Spülmaschine (1) nach einem der Ansprüche 1 bis 4,
wobei das Einstell-Kontrollsystem (7) eine insbesondere berührungslos arbeitende Sensorik aufweist, welche ausgebildet ist, zu erfassen, ob in dem Beladebereich (9) mehrere Spülgutteile, insbesondere mehrere Spülgutteile in Gestalt eines Spülgutteil-Stapels, aufgenommen sind, wobei die Sensorik vorzugsweise ausgebildet ist, eine Höhenkontrolle vorzunehmen, wenn oder sobald der Beladebereich (9) mit mindestens einem Spülgutteil besetzt ist.

6. Spülmaschine (1) nach einem der Ansprüche 1 bis 5,
wobei das Einstell-Kontrollsystem (7) eine auf dem Poka-Yoke-Prinzip basierende Einrichtung aufweist, welche ausgebildet ist, zu verhindern, dass mehrere Spülgutteile, insbesondere mehrere Spülgutteile in Gestalt eines Spülgutteil-Stapels, in dem Beladebereich (9) aufgenommen werden, wobei die auf dem Poka-Yoke-Prinzip basierende Einrichtung insbesondere in Gestalt einer Einstell-Kulisse oder Einstell-Blende ausgeführt ist, welche ein Überführen in den Beladebereich (9) nur gestattet, wenn ein einzelnes Spülgutteil in den Beladebereich (9) zu überführen ist.

7. Spülmaschine (1) nach einem der Ansprüche 1 bis 6,
wobei das Einstell-Kontrollsystem (7) ferner ausgebildet ist, das in den Beladebereich (9) aufzunehmende oder aufgenommene Spülgutteil auf Markierung, Beschädigung, Verschmutzungsgrad und/oder Dichtigkeit zu überprüfen, wobei das Einstell-Kontrollsystem (7) ferner ausgebildet ist, eine Warnmeldung auszugeben und/oder einen Transport des Spülgutteils zu dem Behandlungsbereich (4) zu unterbinden oder zu verhindern, wenn von dem Einstell-Kontrollsystem (7) erfasst wird, dass das in den Beladebereich (9) aufzunehmende oder aufgenommene Spülgutteil eine Markierung, eine Beschädigung, einen einen Schwellwert überschreitenden Verschmutzungsgrad und/oder keine zumindest hinreichende Dichtigkeit aufweist.

8. Spülmaschine (1) nach einem der Ansprüche 1 bis 7,
wobei der Beladebereich (9) der Spülmaschine (1) mindestens einen im Hinblick auf ein zu reinigendes Spülgutteil dedizierten Einstellbereich (12) aufweist, welcher ausgebildet ist, ein zu reinigendes Spülgutteil in einer vorab festgelegten Orientierung des Spülgutteils, insbesondere in einer im Hinblick auf den bestimmungsgemäßen Gebrauch des Spülgutteils umgedrehten Kopfüber-Position, aufzunehmen, wobei das Einstell-Kontrollsystem (7) ausgebildet ist, zu erfassen, ob ein Spülgutteil in der vorab festgelegten Orientierung in dem Einstellbereich (12) aufgenommen ist, wobei das Einstell-Kontrollsystem (7) ferner ausgebildet ist, eine Warnmeldung auszugeben und/oder einen Transport des Spülgutteils zu dem Behandlungsbereich (4) der Spülmaschine (1) zu unterbinden oder zu verhindern, wenn von dem Einstell-Kontrollsystem (7) erfasst wird, dass in dem Einstellbereich (12) ein Spülgutteil nicht in der vorab festgelegten Orientierung aufgenommen ist.

9. Spülmaschine (1) nach einem der Ansprüche 1 bis 8,
wobei der Beladebereich (9) der Spülmaschine (1) mindestens einen im Hinblick auf ein zu reinigendes Spülgutteil dedizierten Einstellbereich (12) aufweist, welcher ausgebildet ist, ein zu reinigendes Spülgutteil aufzunehmen, wobei das Einstell-Kontrollsystem (7) ausgebildet ist, zu erfassen, ob ein einziges Spülgutteil in dem Einstellbereich (12) aufgenommen ist, oder ob mehrere Spülgutteile, insbesondere mehrere Spülgutteile in Gestalt eines Spülgutteil-Stapels, in dem Einstellbereich (12) aufgenommen sind, wobei das Einstell-Kontrollsystem (7) ferner ausgebildet ist, eine Warnmeldung auszugeben und/oder einen Transport der Spülgutteile zu dem Behandlungsbereich (4) der Spülmaschine (1) zu unterbinden oder zu verhindern, wenn von dem Einstell-Kontrollsystem (7) erfasst wird, dass in dem Einstellbereich (12) mehrere Spülgutteile aufgenommen sind.

10. Spülmaschine (1) nach einem der Ansprüche 1 bis 9,
wobei die auf dem Poka-Yoke-Prinzip basierende Einrichtung ausgebildet ist, ein Aufnehmen des Spülgutteils in dem Einstellbereich (12) nur zu gestatten, wenn das Spülgutteil in der vorab festgelegten Orientierung des Spülgutteils in dem Einstellbereich (12) aufgenommen werden soll; und/oder
wobei die auf dem Poka-Yoke-System basierende Einrichtung in Gestalt einer Einstell-Kulisse oder Einstell-Blende ausgeführt ist, welche ein Überführen in den Einstellbereich (12) nur gestattet, wenn das Spülgutteil in der vorab festgelegten Orientierung des Spülgutteils vorliegt; und/oder

11. Spülmaschine (1) nach einem der Ansprüche 1 bis 10,
wobei das mindestens eine Sperrelement (11) als ein in dem Einstellbereich (12) vorgesehenes stift- oder stabförmiges Element ausgebildet ist, und
wobei die Spülmaschine (1) vorzugsweise ferner eine Mechanik aufweist, welche derart ausgebildet ist, dass diese bei einer Bewegung des Verschlusselements (6) in dessen Offenstellung ein Ausfahren des stift- oder stabförmigen Elements (11) initiiert, und bei einer Bewegung des Verschlusselements (6) in dessen Schließstellung ein Einfahren des stift- oder stabförmigen Elements (11) initiiert.

12. Spülmaschine (1) nach einem der Ansprüche 8 bis 11,
wobei der dedizierte Einstellbereich (12) zumindest bereichsweise als Aufnahme und/oder Vertiefung ausgeführt ist, in welche ein zu reinigendes Spülgutteil in einer vorab festgelegten Einstellposition einstellbar ist.

13. Spülmaschine (1) nach einem der Ansprüche 1 bis 12,
wobei der Beladebereich (9) und/oder der Eingabebereich (2) der Spülmaschine (1) eine Tropfwanne (13) mit einer Siebabdeckung (14) aufweist; und/oder
wobei die Spülmaschine (1) ferner ein dem Eingabebereich (2) der Spülmaschine (1) zugeordnetes Wrasen-Absaugsystem (15) aufweist, welches ausgebildet ist, ggf. aus dem Behandlungsbereich (4) der Spülmaschine (1) in den Beladebereich (9) der Spülmaschine (1) austretende Wrasen zumindest teilweise abzusaugen.

14. Spülmaschine (1) nach einem der Ansprüche 1 bis 13,
wobei das Einstell-Kontrollsystem (7) derart ausgebildet ist, dass dieses die Transportvorrichtung (3) der Spülmaschine (1) so ansteuert, dass Spülgutteile von dem Eingabebereich (2) zu dem Behandlungsbereich (4) der Spülmaschine (1) diskontinuierlich und insbesondere chargenweise zugeführt werden.

## Claims

1. A dishwasher (1), in particular for a coffee shop and/or a fast food restaurant for cleaning washware items, in particular, and preferably exclusively washware items dispensed by the coffee shop and/or the fast food restaurant, wherein the dishwasher (1) is associated with an input region (2), which is configured in particular as a return device and in particular as a return machine for reusable, washware items, and wherein the dishwasher (1) comprises a transport device (3) for transporting the washware items from the input region (2) to a treatment area (4) of the dishwasher (1) and from there to a dispensing or removal area (16) of the dishwasher (1), wherein the treatment area (4) of the dishwasher (1) comprises a washing and rinsing system for washing and rinsing the washware items, and optionally a downstream drying system for drying the rinsed washware items, when viewed in the transport direction of the washware items, wherein the input region (2) of the dishwasher (1) comprises at least one receptacle opening (5), which is configured so that a washware item to be cleaned can be manually inserted into a loading region (9) of the dishwasher (1), wherein the receptacle opening (5) is associated with a closure element (6) that is movable relative to a machine frame of the dishwasher (1), which is movable between an open position, in which it is possible to insert the washware items to be cleaned into the loading region (9), and a closed position, in which the receptacle opening (5) is closed and insertion of the washware items to be cleaned into the loading region (9) is prevented, wherein the input region (2) of the dishwasher (1) comprises an insertion control system (7) cooperating with the closure element (6), which is configured so that the closure element (6) is only moved to its open position when, by means of the insertion control system (7), it is detected and/or verified
that cleaning of the washware items to be cleaned is authorized by the operator of the dishwasher (1), wherein the loading region (9) of the dishwasher (1) comprises at least one insertion region (12) dedicated to a washware item be cleaned, which is configured to receive a washware item to be cleaned in a predetermined orientation of the washware item, in particular in an upside-down position in relation to the intended use of the washware item, wherein the insertion control system (7) comprises a device based on the Poka-Yoke system, which is configured to prevent a washware item from being received in the insertion region (12) if it is not in the predetermined orientation of the washware item, wherein the Poka-Yoke principle based device comprises at least one locking element (11), which is configured to prevent a washware item from being received in the insertion region (12) if it is not in the predetermined orientation of the washware item, wherein the at least one locking element (11) is configured to extend into the insertion region (12) at least when the closure element (6) is transferred into its open position so that a washware item cannot be received into the insertion region (12) if the washware item is not in the predetermined orientation of the washware item.

2. The dishwasher (1) according to claim 1, wherein the insertion control system (7) comprises a scanner device, in particular in the form of a code reader, in particular a barcode reader, which is provided in or near the input region (2) of the dishwasher (1) in such a way that, with the aid of the scanner device, a type of a washware item to be inserted into the loading region (9) of the dishwasher (1) can be detected, wherein the insertion control system (7) is configured so as to verify, based on the type of washware item detected with the scanner device, that the operator of the dishwasher (1) is authorized to clean the washware item, wherein the insertion control system (7) is further configured such that, upon verification that the operator of the dishwasher (1) is authorized to clean the washware item, it causes the closure element (6) of the dishwasher (1) to be transferred into its open position, such that the washware item can be inserted into the loading region (9).

3. The dishwasher (1) according to claim 1 or 2,
wherein the insertion control system (7) comprises a reader device, which is configured so as to detect, in particular with the aid of electromagnetic waves, a type of a washware item to be inserted into the loading region (9) of the dishwasher (1), wherein the insertion control system (7) is configured so as to verify, based on the type of washware item detected with the reader device, that the operator of the dishwasher (1) is authorized to clean the washware item, wherein the insertion control system (7) is further configured such that, upon verification that the operator of the dishwasher (1) is authorized to clean the washware item, it causes the closure element (6) of the dishwasher (1) to be transferred into its open position, such that the washware item can be inserted into the loading region (9).

4. The dishwasher (1) according to claim 2 or 3, wherein the insertion control system (7) comprises a further sensory system, in particular in the form of a scanner device or in the form of a reader device, which is configured so as to detect a type of a washware item inserted into the loading region (9) of the dishwasher (1), wherein the insertion control system (7) is configured so as to verify, based on the type of washware item detected with the further sensory system, that the operator of the dishwasher (1) is authorized to clean the washware item, wherein the insertion control system (7) is further configured such that, upon verification that the operator of the dishwasher (1) is authorized to clean the washware item, it causes the closure element (6) of the dishwasher (1) to be transferred into its closed position.

5. The dishwasher (1) according to claim 1 to 4, wherein the insertion control system (7) comprises an in particular contactless sensory system, which is configured so as to detect whether a plurality of washware items, in particular a plurality of washware items in the form of a washware stack, is received in the loading region (9), wherein the sensory system is preferably configured so as to carry out a height control when, or as soon as, the loading region (9) is occupied with at least one washware item.

6. The dishwasher (1) according to claim 1 to 5, wherein the insertion control system (7) comprises a device based on the Poka-Yoke principle, which is configured so to prevent a plurality of washware items, in particular a plurality of washware items in the form of a washware stack, from being received in the loading region (9), wherein the device based on the Poka-Yoke principle is configured in particular in the form of an insertion motion link or an insertion diaphragm, which only permits a transfer into the loading region (9) when a single washware item is to be transferred into the loading region (9).

7. The dishwasher (1) according to claim 1 to 6, wherein the insertion control system (7) is further configured so as to check the washware item to be received or having been received in the loading region (9) for marking, damage, level of soiling, and/or sealing quality, wherein the insertion control system (7) is further configured so as to issue an alert and/or to prohibit or prevent transport of the washware item into the treatment region (4) when it is detected by the insertion control system (7) that the washware item to be received or having been received in the loading region (9) has a marking, damage, or a level of soiling exceeding a threshold value and/or does not have at least a sufficient sealing quality.

8. The dishwasher (1) according to claim 1 to 7, wherein the loading region (9) of the dishwasher (1) comprises at least one insertion region (12) dedicated to a washware item to be cleaned, which is configured so as to receive a washware item to be cleaned in a predetermined orientation of the washware item, in particular in an upside-down position in relation to the intended use of the washware item, wherein the insertion control system (7) is configured so as to detect whether a washware item is received in the insertion region (12) in the predetermined orientation, wherein the insertion control system (7) is further configured so as to issue an alert and/or to prohibit or prevent a transport of the washware item to the treatment region (4) of the dishwasher (1)
when it is detected by the insertion control system (7) that a washware item is not received in the predetermined orientation in the insertion region (12).

9. The dishwasher (1) according to claim 1 to 8, wherein the loading region (9) of the dishwasher (1) comprises at least one insertion region (12) dedicated for a washware item to be cleaned, which is configured so as to receive a washware item to be cleaned, wherein the insertion control system (7) is configured so as to detect whether a single washware item is received in the insertion region (12), or whether a plurality of washware items, in particular a plurality of washware items in the form of a washware stack, are received in the insertion region (12), wherein the insertion control system (7) is further configured so as to issue an alert and/or to prohibit or prevent a transport of the washware items to the treatment region (4) of the dishwasher (1) when it is detected by the insertion control system (7) that a plurality of washware items is received in the insertion region (12).

10. The dishwasher (1) according to claim 1 to 9, wherein the device based on the Poka-Yoke principle is configured so as to only allow a receiving of the washware item in the insertion region (12) when the washware item is intended to be received in the insertion region (12) in the predetermined orientation of the washware item; and/or
wherein the device based on the Poka-Yoke system is configured in the form of an insertion motion link or insertion diaphragm, which only permits a transfer into the insertion region (12) when the washware item is present in its predetermined orientation; and/or

11. The dishwasher (1) according to one of claims 1 to 10, wherein the at least one locking element (11) is configured as a pin or rod-shaped element provided in the insertion region (12), and wherein the dishwasher (1) preferably further comprises a mechanism, which is configured to, upon movement of the closure element (6) into its open position, initiate extension of the pin or
rod-shaped element (11), and upon movement of the closure element (6) into its closed position, initiate retraction of the pin or rod-shaped element (11).

12. The dishwasher (1) according to claim 8 to 11, wherein the dedicated insertion region (12) is configured at least in regions as a receptacle and/or recess, into which a washware item to be cleaned can be inserted in a predetermined insertion position.

13. The dishwasher (1) according to claim 1 to 12, wherein the loading region (9) and/or the input region (2) of the dishwasher (1) comprises a drip tray (13) with a strainer cover (14); and/or
wherein the dishwasher (1) further comprises a vapor suction system (15), which is associated with the input region (2) of the dishwasher (1) and is configured so as to at least partially suck vapors exiting the treatment region (4) of the dishwasher (1) into the loading region (9) of the dishwasher (1).

14. The dishwasher (1) according to claim 1 to 13, wherein the insertion control system (7) is configured so as to actuate the transport apparatus (3) of the dishwasher (1) such that washware items are fed from the input region (2) to the treatment region (4) of the dishwasher (1) discontinuously and in particular in batches.

## Revendications

1. Lave-vaisselle (1), en particulier pour un café et/ou un restaurant de restauration rapide pour le nettoyage des articles de vaisselle, en particulier, et de préférence exclusivement des articles de vaisselle distribués par le café et/ou le restaurant de restauration rapide, dans lequel le lave-vaisselle (1) est associé à une zone d'entrée (2), qui est configurée en particulier comme un dispositif de retour et en particulier comme une machine de retour pour des articles de vaisselle réutilisables, et dans lequel le lave-vaisselle (1) comprend un dispositif de transport (3) pour transporter les articles de vaisselle de la zone d'entrée (2) vers une zone de traitement (4) du lave-vaisselle (1) et, de là, vers une zone de distribution ou de retrait (16) du lave-vaisselle (1), dans laquelle la zone de traitement (4) du lave-vaisselle (1) comprend un système de lavage et de rinçage pour laver et rincer les articles de vaisselle, et facultativement un système de séchage en aval pour sécher les articles de vaisselle rincés, lorsqu'elle est vue dans la direction de transport des articles de vaisselle, dans laquelle la zone d'entrée (2) du lave-vaisselle (1) comprend l'au moins une ouverture de réceptacle (5), qui est configurée de sorte qu'un article de vaisselle à nettoyer puisse être manuellement inséré dans une zone de chargement (9) du lave-vaisselle (1), dans laquelle l'ouverture de réceptacle (5) est associée à un élément de fermeture (6) qui est mobile par rapport à un châssis de machine du lave-vaisselle (1), qui est mobile entre une position ouverte, dans laquelle il est possible d'insérer les articles de vaisselle à nettoyer dans la zone de chargement (9), et une position fermée, dans laquelle l'ouverture de réceptacle (5) est fermée et l'insertion des articles de vaisselle à nettoyer dans la zone de chargement (9) est empêchée, dans laquelle la zone d'entrée (2) du lave-vaisselle (1) comprend un système de commande d'insertion (7) coopérant avec l'élément de fermeture (6), qui est configuré de sorte que l'élément de fermeture (6) n'est déplacé vers sa position ouverte que lorsque, au moyen du système de commande d'insertion (7), il est détecté et/ou vérifié
que le nettoyage des articles de vaisselle à nettoyer est autorisé par l'opérateur du lave-vaisselle (1), dans laquelle la zone de chargement (9) du lave-vaisselle (1) comprend l'au moins une zone de chargement (12) dédiée à un article de vaisselle à nettoyer, qui est configurée pour recevoir un article de vaisselle à nettoyer dans une orientation prédéterminée de l'article de vaisselle, en particulier dans une position renversée par rapport à l'utilisation prévue de l'article de vaisselle, dans laquelle le système de commande d'insertion (7) comprend un dispositif basé sur le système Poka-Yoke, qui est configuré pour empêcher un article de vaisselle d'être reçu dans la zone de chargement (12) s'il n'est pas dans l'orientation prédéterminée de l'article de vaisselle, dans lequel le dispositif basé sur le principe de Poka-Yoke comprend au moins un élément de verrouillage (11), qui est configuré pour empêcher un article de vaisselle d'être reçu dans la zone de chargement (12) s'il n'est pas dans l'orientation prédéterminée de l'article de vaisselle, dans lequel l'au moins un élément de verrouillage (11) est configuré pour s'étendre dans la zone de chargement (12) au moins lorsque l'élément de fermeture (6) est transféré dans sa position ouverte de sorte qu'un article de vaisselle ne peut pas être reçu dans la zone de chargement (12) si l'article de vaisselle n'est pas dans l'orientation prédéterminée de l'article de vaisselle.

2. Lave-vaisselle (1) selon la revendication 1, dans lequel le système de commande d'insertion (7) comprend un dispositif de balayage, en particulier sous la forme d'un lecteur de code, en particulier un lecteur de code-barres, qui est prévu dans ou à proximité de la zone d'entrée (2) du lave-vaisselle (1) de telle sorte que, à l'aide du dispositif de balayage, un type d'article de vaisselle à insérer dans la zone de chargement (9) du lave-vaisselle (1) peut être détecté, dans lequel le système de commande d'insertion (7) est configuré de manière à vérifier, sur la base du type d'article de vaisselle détecté avec le dispositif de balayage, que l'opérateur du lave-vaisselle (1) est autorisé à nettoyer l'article de vaisselle, dans lequel le système de commande d'insertion (7) est en outre configuré de telle sorte que, lors de la vérification que l'opérateur du lave-vaisselle (1) est autorisé à nettoyer l'article de vaisselle, il entraîne le transfert de l'élément de fermeture (6) du lave-vaisselle (1) dans sa position ouverte, de telle sorte que l'article de vaisselle peut être inséré dans la zone de chargement (9).

3. Lave-vaisselle (1) selon la revendication 1 ou 2,
dans lequel le système de commande d'insertion (7) comprend un dispositif de lecture, qui est configuré de manière à détecter, en particulier à l'aide d'ondes électromagnétiques, un type d'article de vaisselle à insérer dans la zone de chargement (9) du lave-vaisselle (1), dans lequel le système de commande d'insertion (7) est configuré de manière à vérifier, sur la base du type d'article de vaisselle détecté avec le dispositif de lecture, que l'opérateur du lave-vaisselle (1) est autorisé à nettoyer l'article de vaisselle, dans lequel le système de commande d'insertion (7) est en outre configuré de telle sorte que, lors de la vérification que l'opérateur du lave-vaisselle (1) est autorisé à nettoyer l'article de vaisselle, il entraîne le transfert de l'élément de fermeture (6) du lave-vaisselle (1) dans sa position ouverte, de telle sorte que l'article de vaisselle peut être inséré dans la zone de chargement (9).

4. Lave-vaisselle (1) selon la revendication 2 ou 3, dans lequel le système de commande d'insertion (7) comprend un autre système sensoriel, en particulier sous la forme d'un dispositif de balayage ou sous la forme d'un dispositif de lecture, qui est configuré de manière à détecter un type d'article de vaisselle inséré dans la zone de chargement (9) du lave-vaisselle (1), dans lequel le système de commande d'insertion (7) est configuré de manière à vérifier, sur la base du type d'article de vaisselle détecté avec l'autre système sensoriel, que l'opérateur du lave-vaisselle (1) est autorisé à nettoyer l'article de vaisselle, dans lequel le système de commande d'insertion (7) est en outre configuré de telle sorte que, lors de la vérification que l'opérateur du lave-vaisselle (1) est autorisé à nettoyer l'article de vaisselle, il provoque le transfert de l'élément de fermeture (6) du lave-vaisselle (1) dans sa position fermée.

5. Lave-vaisselle (1) selon les revendications 1 à 4, dans lequel le système de commande d'insertion (7) comprend un système sensoriel en particulier sans contact, qui est configuré de manière à détecter si une pluralité d'articles de vaisselle, en particulier une pluralité d'articles de vaisselle sous la forme d'un empilement de vaisselle, est reçu dans la zone de chargement (9), dans lequel le système sensoriel est de préférence configuré de manière à effectuer une commande de hauteur lorsque, ou dès que, la zone de chargement (9) est occupée par l'au moins un article de vaisselle.

6. Lave-vaisselle (1) selon les revendications 1 à 5, dans lequel le système de commande d'insertion (7) comprend un dispositif basé sur le principe de Poka-Yoke, qui est configuré de manière à empêcher une pluralité d'articles de vaisselle, en particulier une pluralité d'articles de vaisselle sous la forme d'un empilement de vaisselle, d'être reçus dans la zone de chargement (9), dans lequel le dispositif basé sur le principe de Poka-Yoke est configuré en particulier sous la forme d'une liaison de mouvement d'insertion ou d'un diaphragme d'insertion, qui ne permet un transfert dans la zone de chargement (9) que lorsqu'un seul article de vaisselle doit être transféré dans la zone de chargement (9).

7. Lave-vaisselle (1) selon les revendications 1 à 6, dans lequel le système de commande d'insertion (7) est en outre configuré de manière à vérifier que l'article de vaisselle devant être reçu ou ayant été reçu dans la zone de chargement (9) est marqué, endommagé, niveau de salissure, et/ou la qualité de l'étanchéité, dans lequel le système de commande d'insertion (7) est en outre configuré de manière à émettre une alerte et/ou à empêcher ou interdire le transport de l'article de vaisselle dans la zone de traitement (4) lorsqu'il est détecté par le système de commande d'insertion (7) que l'article de vaisselle devant être reçu ou ayant été reçu dans la zone de chargement (9) a un marquage, dommage, ou un niveau de salissure dépassant une valeur seuil et/ou n'ayant pas au moins une qualité d'étanchéité suffisante.

8. Lave-vaisselle (1) selon les revendications 1 à 7, dans lequel la zone de chargement (9) du lave-vaisselle (1) comprend l'au moins une zone de chargement (12) dédiée à un article de vaisselle à nettoyer, qui est configuré de manière à recevoir un article de vaisselle à nettoyer dans une orientation prédéterminée de l'article de vaisselle, en particulier dans une position renversée par rapport à l'utilisation prévue de la vaisselle, dans lequel le système de commande d'insertion (7) est configuré de manière à détecter si un article de vaisselle est reçu dans la zone de chargement (12) dans l'orientation prédéterminée, dans lequel le système de commande d'insertion (7) est en outre configuré de manière à émettre une alerte et/ou à interdire ou empêcher un transport de l'article de vaisselle vers la zone de traitement (4) du lave-vaisselle (1)
lorsqu'il est détecté par le système de commande d'insertion (7) qu'un article de vaisselle n'est pas reçu dans l'orientation prédéterminée dans la zone de chargement (12).

9. Lave-vaisselle (1) selon les revendications 1 à 8, dans lequel la zone de chargement (9) du lave-vaisselle (1) comprend l'au moins une zone de chargement (12) dédiée à un article de vaisselle à nettoyer, qui est configuré de manière à recevoir un article de vaisselle à nettoyer, dans lequel le système de commande d'insertion (7) est configuré de manière à détecter si un article de vaisselle unique est reçu dans la zone de chargement (12), ou si une pluralité d'articles de vaisselle, en particulier une pluralité d'articles de vaisselle sous la forme d'un empilement de vaisselle, sont reçus dans la zone de chargement (12), dans lequel le système de commande d'insertion (7) est en outre configuré de manière à émettre une alerte et/ou à interdire ou empêcher un transport des articles de vaisselle vers la zone de traitement (4) du lave-vaisselle (1) lorsqu'il est détecté par le système de commande d'insertion (7) qu'une pluralité d'articles de vaisselle est reçue dans la zone de chargement (12).

10. Lave-vaisselle (1) selon les revendications 1 à 9, dans lequel le dispositif basé sur le principe de Poka-Yoke est configuré de manière à ne permettre une réception de l'article de vaisselle dans la zone de chargement (12) que lorsque l'article de vaisselle est destiné à être reçu dans la zone de chargement (12) dans l'orientation prédéterminée de l'article de vaisselle ; et/ou
dans lequel le dispositif basé sur le système Poka-Yoke est configuré sous la forme d'une liaison de mouvement d'insertion ou d'un diaphragme d'insertion, qui permet uniquement un transfert dans la zone de chargement (12) lorsque l'article de vaisselle est présent dans son orientation prédéterminée ; et/ou

11. Lave-vaisselle (1) selon l'une des revendications 1 à 10, dans lequel l'au moins un élément de verrouillage (11) est configuré comme un élément en forme de tige ou de tige prévu dans la zone de chargement (12), et dans lequel le lave-vaisselle (1) comprend en outre de préférence un mécanisme qui est configuré pour, lors du déplacement de l'élément de fermeture (6) dans sa position ouverte, déclencher l'extension de la tige ou
l'élément en forme de tige (11), et lors du déplacement de l'élément de fermeture (6) dans sa position fermée, déclenche la rétraction de l'élément en forme de tige ou de tige (11).

12. Lave-vaisselle (1) selon l'une quelconque des revendications 8 à 11, dans lequel la zone d'insertion (12) propre est configurée au moins dans des zones comme un réceptacle et/ou un évidement, dans lequel un article de vaisselle à nettoyer peut être inséré dans une position d'insertion prédéterminée.

13. Lave-vaisselle (1) selon les revendications 1 à 12, dans lequel la zone de chargement (9) et/ou la zone d'entrée (2) du lave-vaisselle (1) comprend un bac d'égouttement (13) avec un couvercle de filtre (14) ; et/ou
dans lequel le lave-vaisselle (1) comprend en outre un système d'aspiration de vapeur (15), qui est associé à la zone d'entrée (2) du lave-vaisselle (1) et est configuré de manière à aspirer au moins partiellement des vapeurs sortant de la zone de traitement (4) du lave-vaisselle (1) dans la zone de chargement (9) du lave-vaisselle (1).

14. Lave-vaisselle (1) selon l'une quelconque des revendications 1 à 13, dans lequel le système de commande d'insertion (7) est configuré de manière à actionner le dispositif de transport (3) du lave-vaisselle (1) de telle sorte que les articles de vaisselle sont amenés de la zone d'entrée (2) à la zone de traitement (4) du lave-vaisselle (1) de manière discontinue et en particulier par lots.
